# EUROPÄISCHE PATENTSCHRIFT

(11) **EP 3 578 740 B1**
(45) Veröffentlichungstag und Bekanntmachung des Hinweises auf die Patenterteilung: **10.07.2024**
(21) Anmeldenummer: 19176965.2
(22) Anmeldetag: 28.05.2019
(51) Int. Cl.: E05B 17/00, E05B 81/76, E05B 85/16, E05B 81/54

(54) **TÜRGRIFF UND FERTIGUNGSVERFAHREN HIERZU**
DOOR HANDLE AND MANUFACTURING METHOD FOR SAME
POIGNÉE DE PORTE ET PROCÉDÉ DE FABRICATION CORRESPONDANT

(30) Priorität: 04.06.2018 DE 102018113268
(43) Veröffentlichungstag der Anmeldung: 11.12.2019
(73) Patentinhaber: Huf Hülsbeck & Fürst GmbH & Co. KG, 42551 Velbert (DE)
(72) Erfinder: Bextermöller, Hubert, 45468 Mülheim an der Ruhr (DE); Reifenberg, Bernd, 45259 Essen (DE); Rhein, Michael, 41199 Mönchengladbach (DE); Behmenburg, Dominik, 40227 Düsseldorf (DE)
(74) Vertreter: Bals & Vogel Patentanwälte PartGmbB

(56) Entgegenhaltungen:
- EP-A1- 2 998 493
- EP-A1- 3 770 364
- EP-A2- 2 607 581
- WO-A1-2019/121090
- DE-A1- 102015 016 467
- DE-A1- 102016 010 494

## Beschreibung

Die vorliegende Erfindung betrifft einen Türgriff gemäß der im Oberbegriff des unabhängigen Vorrichtungsanspruchs näher definierten Art. Ferner bezieht sich die Erfindung auf ein Türgriffsystem gemäß dem Oberbegriff des unabhängigen Systemanspruchs sowie ein Verfahren gemäß dem Oberbegriff des unabhängigen Verfahrensanspruchs.

Es ist aus dem Stand der Technik bekannt, dass derartige Türgriffe bei Fahrzeugen eingesetzt, um mechanische Handhaben zur Betätigung einer Tür oder Klappe und auch Kommunikationsfunktionen und/oder Schaltfunktionen zur Verfügung zu stellen.

Die Druckschrift EP 2 607 581 A2 offenbart z. B. einen Fahrzeugtürgriff, der eine Elektronikeinheit aufweist, um somit den Komfort des Fahrzeuges beim Zugang zu erhöhen. Dabei ist es bekannt, dass die elektrischen und elektronischen Bauteile innerhalb des Türgriffes mit einer Vergussmasse versehen werden, um diese vor äußeren Witterungseinflüssen, wie Feuchtigkeit und mechanischen Einflüssen zu schützen. Nachteilig ist bei dieser bekannten Lösung, dass die Vergussmasse über eine hohe Viskosität verfügt, damit sie in sämtliche Ritzen und Spalten der Elektronikeinheit laufen kann, um diese ohne Lufteinschlüsse zu umhüllen bzw. zu versiegeln. Aufgrund der hohen Viskosität der Vergussmasse neigt diese leider dazu, sich auch entlang von Kabeln oder herausragenden Gegenständen zu ziehen oder an sonstigen Teilen entlang zu kriechen, wodurch einerseits die Fertigung verkompliziert wird und andererseits ein Großteil der Vergussmasse verloren gehen kann.

Es ist daher eine Aufgabe der vorliegenden Erfindung, die voranstehend beschriebenen Nachteile zumindest teilweise zu beheben. Insbesondere ist es Aufgabe der vorliegenden Erfindung, einen soliden und einfach zu fertigenden Türgriff zu erstellen. Insbesondere soll der Türgriff auch ohne Probleme automatisierbar zu fertigen sein.

Die voranstehende Aufgabe wird gelöst durch einen Türgriff mit den Merkmalen des unabhängigen Vorrichtungsanspruchs, ein Türgriffsystem mit den Merkmalen des unabhängigen Systemanspruchs sowie durch ein Verfahren mit den Merkmalen des unabhängigen Verfahrensanspruchs. Weitere Merkmale und Details der Erfindung ergeben sich aus den jeweiligen Unteransprüchen, der Beschreibung und den Zeichnungen. Dabei gelten Merkmale und Details, die im Zusammenhang mit dem erfindungsgemäßen Türgriff beschrieben sind, selbstverständlich auch im Zusammenhang mit dem erfindungsgemäßen Türgriffsystem sowie dem erfindungsgemäßen Verfahren, und jeweils umgekehrt, so dass bzgl. der Offenbarung zu den einzelnen Erfindungsaspekten stets wechselseitig Bezug genommen wird bzw. werden kann.

Die Aufgabe wird insbesondere gelöst durch einen Türgriff für ein Fahrzeug mit einem Basisteil, welches eine Ausnehmung mit wenigstens einer Seitenwandung aufweist, wobei in der Ausnehmung eine Elektronikeinheit anordbar ist, und wobei die Elektronikeinheit eine Leiterplatte aufweist, die mit elektronischen Bauteilen bestückbar ist, und wobei eine Kontaktierung der Leiterplatte durch zumindest eine Leitung erfolgt, und durch diese Leitung mit der fahrzeugseitigen Elektrik verbindbar ist. Hierbei ist erfindungsgemäß vorgesehen, dass die Leitung in einem Übergangsbereich aus der Ausnehmung ragt, und wenigstens eine Seitenwandung der Ausnehmung überragt, wobei die Leitung in dem Übergangsbereich nicht durch eine Seitenwandung der Ausnehmung des Basisteils durchgeführt wird und wobei ein optisches Anzeigeelement vorhanden ist, wobei das Anzeigeelement am Basisteil außerhalb der Ausnehmung angeordnet ist.

Ein Kern der Erfindung ist es, dass die Leitung in dem Übergangsbereich nicht durch eine Seitenwandung der Ausnehmung des Basisteils durchgeführt wird, so dass dieser Durchbruch, der dafür notwendig ist, abgedichtet werden muss. Gerade diese Dichtung stellt besondere Probleme dar, da die Vergussmasse aufgrund ihrer hohen Viskosität, schnell diese Dichtung überwindet. Gerade in diesem Fall läuft mehr oder weniger dann ein Großteil der Vergussmasse aus der Ausnehmung des Basisteils heraus, was letztendlich dazu führt, dass der bis dahin gefertigte Türgriff vollständig unbrauchbar wird und letztendlich entsorgt werden muss. Um gerade dieses Problem zuverlässig zu verhindern, ist es vorgesehen, dass die Leitung in einem Übergangsbereich wenigstens eine Seitenwandung dieser Ausnehmung überragt. Damit müsste die Vergussmasse letztendlich die Leitung hochlaufen, was bekanntlich kaum realisierbar ist, um aus der Ausnehmung auslaufen zu können.

Optional kann es vorgesehen sein, dass die Leitung im Übergangsbereich aus der Ausnehmung eine Brücke bildet, um wenigstens eine Seitenwandung zu überragen. Durch die vorhandene Brücke ist es möglich, dass die Leitung aus der Ausnehmung herausragt und eine Seitenwand überragt. Anschließend kann die Leitung unterhalb der obersten Kante der Seitenwandung herunter geführt werden, ohne das Vergussmasse an dieser Leitung entlang fließen kann. Hierdurch ist sichergestellt, dass die Vergussmasse, die in die Ausnehmung eingefüllt wird, darin verbleibt und nicht die (Steig-)Leitung entlang läuft.

Ferner kann es im Rahmen der Erfindung vorgesehen sein, dass die in der Ausnehmung angeordnete Elektronikeinheit zumindest teilweise mit Vergussmasse, die vorzugsweise in die Ausnehmung einfüllbar ist, überdeckt ist. Hierbei kann die Leitung im Übergangsbereich aus der Vergussmasse ragen, und vorzugsweise einen Schnittwinkel zwischen der Leitung und einer Oberfläche der Vergussmasse von größer 25°, bevorzugt 35°, besonders bevorzugt 60°, ideal größer 80° aufweisen. Durch den gewählten Schnittwinkel zwischen der Leitung und der Oberfläche der Vergussmasse, die im Wesentlichen eine Ebene bildet, kann sichergestellt werden, dass auch die Vergussmasse mit ihrer hohen Adhäsionskraft, nicht die Leitung hochläuft. Besonders empfehlenswert ist, wenn die Leitung senkrecht aus der Oberfläche der Vergussmasse, d.h. mit einem Schnittwinkel α von ungefähr 90°, herausgeführt wird. Hierbei ist es besonders sichergestellt, dass die Vergussmasse in der Ausnehmung verbleibt. Anschließend kann in der Leitung (nach dem Austritt aus der Vergussmassse bzw. dem Übergangsbereich) ein Winkel oder Knick folgen, um die Leitung horizontal über die Seitenwandung der Ausnehmung zu führen (s. zur Orientierung Fig. 3b). An diesem horizontalen Schenkel kann ein weiterer Winkel angrenzen, um die Leitung wieder herabzuführen. Insgesamt bildet sich so eine quasi V- oder U-förmige umgekehrte Brücke, wobei die auf- und abverlaufenden Schenkel der Brücke idealerweise fast parallel zur Seitenwandung der Ausnehmung verlaufen. Durch diese Ausgestaltung der Leitungen mit der Brücke können auf weitere Abdichtungsmaßnahmen der herausgeführten Leitungen aus der Ausnehmung bei der einfüllten Vergussmasse verzichtet werden.

Ferner ist es im Rahmen der Erfindung denkbar, dass die Ausnehmung im Basisteil eine Längserstreckung aufweist, wobei insbesondere bei einer horizontalen Ausrichtung der Längserstreckung die Ausnehmung im Basisteil eine nach obenhin gerichtete Öffnung aufweist (s. zur Orientierung Fig. 3a, 3b). Dabei ist es vorstellbar, dass die Oberfläche der Vergussmasse im Wesentlich parallel zur Längserstreckung ausgerichtet ist. Auch ist es denkbar, dass die Vergussmasse zumindest teilweise oder vollständig die vorhandene Öffnung verschließt. Zweckmäßigerweise ragt nur die Leitung (als Teil der Elektronikeinheit) aus der Vergussmasse heraus und der übrige Rest ist in der Vergussmasse angeordnet. Damit ist ein optimaler Schutz für die Elektronikeinheit und deren Kontaktstellen gewährleistet.

Bspw. kann es vorgesehen sein, dass ein Trägerelement vorhanden ist, der die Leitung im Übergangsbereich unterstützt. Um die Stabilität der Leitung zu verbessern, gerade in dem Bereich der Brücke, kann das zusätzliche Trägerelement vorgesehen sein. Dieses Trägerelement kann auch gleichzeitig zur elektrischen Isolation der einzelnen Leiter dienen. Zusätzlich ist es vorstellbar, dass das Trägerelement zumindest die Elektronikeinheit teilweise oder auch vollständig (mechanisch) unterstützt. Das Trägerelement kann ein 1K oder mehr K-Spritzgussteil aufweisen, wobei insbesondere der Stecker sowie ein erster Teil und ein zweiter Teil des Trägerelements aus unterschiedlichen Kunststoffen bestehen kann. Das Trägerelement kann auch dabei die Leitung zwischen Leiterplatte und einem Steckerteil nicht nur teilweise sondern auch vollständig unterstützen. Auch ist es erfindungsgemäß möglich, dass das Trägerelement die Elektronikeinheit, insbesondere die Leiterplatte unterstützt. Damit kann dem genannten Trägerteil mehrere Funktionen gleichzeitig zukommen, sodass es ein Mehrfunktionsbauteil bildet.

Es sei an dieser Stelle auch erwähnt, dass das Trägerelement nicht unbedingt auch das Steckerteil umfassen muss. So ist es auch denkbar, dass das Steckerteil ein separates Bauteil zum Trägerelement ist, welches z.B. an das Trägerelement anschließt, um ein Ende der Leitung aufnehmen zu können. Dieses Steckerteil kann somit in einem separaten Schritt an der Leitung mit dem Trägerelement angeflanscht oder befestigt werden. Allerdings ist es auch vorstellbar, dass auch das Trägerelement (als ein Spritzgussteil) das Steckerteil umfasst, so dass das Trägerelement ein monolithisches, stoffschlüssiges und ggf. materialeinheitliches Bauteil mit dem Steckerteil bildet.

Des Weiteren ist es im Rahmen der Erfindung optional möglich, dass die Leitung wenigstens einen elektrischen Leiter als Strompfad aufweist, vorzugsweise wenigstens zwei Leiter aufweist. Zweckmäßigerweise sind die einzelnen Leiter der Leitung von einander galvanisch getrennt, um somit unterschiedliche Strom- und/oder Datenpfade zu bilden. Vorteilhafterweise weist die Leitung zumindest zwei Enden auf, wobei zumindest die Enden der Leitung galvanisch veredelt sind. Diese Veredelung dient dazu die Kontaktierung und/oder den Korrosionsschutz zu verbessern und kann durch eine Beschichtung erfolgen, die zumindest Chrom, Zinn, Zink, Kupfer, Silber, Gold aufweist. Gerade Gold ist besonders vorteilhaft, da es nicht korrodiert. Silber hingegen ist dagegen kostengünstiger vom Material als Gold und einfacher zu beschichten. Da Kupfer und Zinn im Vergleich zu Silber recht kostengünstig sind, kann die ganze Leitung damit beschichtet werden. Idealerweise können die Leitung dreidimensional, insbesondere teilweise zu einer Brücke, ausgeformt sein. Damit ermöglicht bereits die Grundform der Leitung die Überbrückung einer Seitenwand der Ausnehmung des Basisteils, wie bereits beschrieben.

Ein weiterer Vorteil kann im Rahmen der Erfindung erzielt werden, wenn die Leitung als ein Stanzgitter aus einem Metallblech mit zumindest einem Leiter ausgestaltet ist. Dieses Stanzgitter lässt sich in einem Stanzschritt herstellen und kann gleichzeitig oder in einem weiteren Schritt zur gewünschten Form verformt werden. Damit ist eine einfache und kostengünstige Fertigung möglich. Ferner kann durch die Dicke des Metallblechs auch direkt die mechanische Stabilität beeinflusst werden, so dass ggf. weniger Kunststoff für ein mögliches Trägerelement eingespart werden kann. Auch kann bei ausreichender mechanischen Stabilität des Stanzgitters das Trägerelement nur zu Isolationszwecken verwendet werden. In einem extremen Fall reicht ein Isolationslack aus, um eine Isolation zwischen den Leitern der Leitung zu erzielen.

Ferner kann es vorgesehen sein, dass zumindest ein Leiter der Leitung elektrisch leitenden Draht aufweist, wobei optional ein Draht eines Leiters mehradrig ausgestaltet ist. Ebenfalls kann durch die Dicke (Querschnitt) des Drahtes die mechanische Stabilität beeinflusst werden. Derartige Drähte sind auch bereits mit Isolation in unterschiedlichsten Ausgestaltungen kostengünstig zu erhalten. In diesem Fall kann das Trägerelement auch nur abschnittsweise zur Unterstützung der Leitung eingesetzt werden, was selbst bei einem Stanzgitter denkbar ist. Sofern jedoch weniger stabile (oder starre) Drähte oder Drähte mit flexiblen Leitern zum Einsatz kommen, empfiehlt es sich das Trägerelement vollständig zwischen den Enden der Leitung zur Unterstützung vorzusehen.

Von weiterem Vorteil kann vorgesehen sein, dass die Leitung zumindest teilweise mit Kunststoff umspritzt ist und dieses Spritzgussteil das Trägerelement bildet. Damit erfüllt dieses Trägerelement zumindest 2 Funktionen gleichzeitig. Auch ist es denkbar, dass das Trägerelement zumindest zwischen den Enden der Leitung, ganz, teilweise oder abschnittsweise vorhanden ist. Hierdurch kann Kunststoff eingespart werden, der schwerer als die Leitung selber recyclebar ist. Ebenfalls ist es möglich, dass das Trägerelement Halteelemente aufweisen kann, die zur Unterstützung und/oder der Aufnahme der Elektronikeinheit, insbesondere der Leiterplatte, in der Ausnehmung des Basisteils dienen. Damit erfüllt ein derartiges Trägerelement zumindest 3 Funktionen gleichzeitig.

Bei der Herstellung des Trägerelementes in einem Spritzgussverfahren werden durch Umspritzen der elektrischen Leiter (mit Kunststoff) einerseits die Lagebeziehungen zwischen Steckverbinder und Kontakten für die Leiterplatte festgehalten, weiterhin die Leitungen gegeneinander und gegenüber der Umwelt isoliert und reproduzierbare Lagebeziehungen zwischen den Kontakten und der Leiterplatte realisiert.

Sowohl ein Kunststoff für das Trägerelement als auch die Vergussmasse können zu elektrischen Isolationszwecken vorteilhafterweise eine Durchschlagfestigkeit von größer 8 KV/mm aufweisen. Idealerweise können hierdurch auch Kriechströme zwischen den Leitern sicher vermieden werden.

Vorteilhaft ist es zudem, wenn an zumindest einem Ende der Leitung ein Steckerteil vorhanden ist, um eine Kontaktierung mit einem Gegenstecker - insbesondere für die fahrzeugseitige Elektrik - ohne weitere Verbindungsstellen zu ermöglichen. Auch kann hierbei das Ende der Leitung in das Steckerteil hineinragen bzw. die Enden können in das Steckerteil hineingeschossen werden, wodurch weitere Verbindungsstellen sicher vermieden werden. Um auch bei Vibrationen im Fahrzeug eine zuverlässige Steckerkupplung zu erhalten, kann das Steckerteil zumindest ein Rastmittel aufweisen, um insbesondere mit einem fahrzeugseitigen Gegenstecker formschlüssig verrasten zu können. Zusätzlich oder optional ist es denkbar, dass das Steckerteil ein Dichtungsmittel aufweist, um insbesondere feuchtigkeitsgeschützt mit einem fahrzeugseitigen Gegenstecker koppelbar zu sein. Ebenfalls ist es vorstellbar, dass das Basisteil zumindest teilweise oder ganz das Steckerteil bildet oder zumindest teilweise das Steckerteil umgibt bzw. aufnimmt. Zweckmäßigerweise werden in diesem Fall die Enden der Leitung in das derartige Steckerteil eingeschossen. Idealerweise ist das Steckerteil an einem Lagerende des Türgriffs, insbesondere vom Basisteil angeordnet. Hierdurch kann die Montage des Türgriffs am Fahrzeug mit einem Griffträger erleichtert werden.

Erfindungsgemäß ist ein optisches Anzeigeelement (mit zumindest einer Lichtquelle) vorhanden, wobei vorzugsweise das Anzeigeelement (auch) mit der Leitung elektrisch verbunden ist. Durch dieses Anzeigeelement kann z.B. eine Vorfeldbeleuchtung realisiert werden. Auch kann dem Benutzer des Fahrzeugs bspw. durch ein grünes Signal der freie Eintritt zum Fahrzeug angezeigt werden, wohingegen bspw. ein rotes Signal den Verriegelungszustand andeutet. Um die Fertigung des Türgriffs grundsätzlich zu erleichtern, kann das Anzeigeelement baulich getrennt zur Elektronikeinheit, insbesondere der Leiterplatte, ausgestaltet sein. Auch ist es somit möglich, dass Anzeigeelement frei am Türgriff - unabhängig von der Elektronikeinheit - zu positionieren. Somit ist das Anzeigeelement am Basisteil selbst außerhalb der Ausnehmung angeordnet. Ebenfalls ist es erfindungsgemäß vorstellbar, dass das Anzeigeelement zumindest eine LED oder OLED als Lichtquelle aufweist, das sichtbares Licht in vorzugsweise unterschiedlich, steuerbaren Farben ausstrahlt. Dabei können die Einsatzmöglichkeiten des Türgriffs, wie zuvor beschrieben, deutlich erhöht werden. Auch ist es zweckmäßig, wenn insbesondere das Anzeigeelement ein zumindest teilweise lichtdurchlässiges Gehäuse aufweisen kann. Somit muss nicht das Basisteil oder das Deckelteil einen lichtdurchlässigen Bereich für das Anzeigeelement aufweisen. Hierdurch vereinfacht sich auch die Fertigung der beiden Bauteile.

Vorteilhafterweise kann bei der Erfindung möglich sein, dass zumindest ein Leiter der Leitung als elektrischer Kontakt, insbesondere als leitfähiger Federkontakt und/oder Rastkontakt, aus dem Trägerelement herausragt, um ein Deckelteil für das Basisteil elektrisch leitend zu kontaktieren. Hierbei kann vorzugsweise dieser elektrische Kontakt mit dem Leiter der Leitung verschweißt, verlötet, verpresst und/oder vercrimpt sein. Auch ist es denkbar, dass der elektrische Kontakt durch Umbördeln oder Verdoppeln des Leiters stabiler ausgestaltet wird.

Auch ist es vorstellbar, dass ein Leiter der Leitungen von der Leiterplatte aus nicht bis zum Steckerteil geführt wird, sondern in einem Abschnitt zwischen Steckteil und Leiterplatte mit dem elektrischen Kontakt, insbesondere als leitfähiger Federkontakt und/oder Rastkontakt, gekoppelt ist. Dieser elektrische Kontakt kann auf einer Oberseite des Trägerelementes nach außen geführt sein und kann dort eine Innenseite des Deckelteils kontaktieren, wenn dieser zum Verschließen des Türgriffes aufgesetzt wird. Damit ist die Innenseite des Deckelteils, welches insbesondere eine Verchromung oder Verblendung aus Metall aufweisen kann, mit der Leiterplatte auf einfache Art und Weise durch die Leitung elektrisch gekoppelt.

Gemäß einer vorteilhaften Weiterbildung der Erfindung kann vorgesehen sein, dass die Elektronikeinheit zumindest einen Näherungssensor, insbesondere einen kapazitiven Sensor, eine Antenne, einen Hall-Sensor, einen Beschleunigungssensor, einen Temperatursensor oder eine Steuereinheit aufweist, wobei vorzugsweise die Elektronikeinheit wenigstens zwei Näherungssensoren, insbesondere kapazitive Sensoren, aufweist, nämlich einen Näherungssensor für eine Türgriffinnenseite und einen Näherungssensor für eine Türgriffaußenseite aufweist. Durch den Einsatz der genannten Sensoren kann der Bedienungskomfort des gesamten Fahrzeuges sowie des Schließsystems deutlich erhöht werden. So kann bspw. durch die Näherungssensoren eine rechtzeitige Annäherung eines Benutzers an das Fahrzeug bzw. den entsprechenden Türgriff messtechnisch detektiert werden, um einen Authentifizierungsvorgang mit einem (externen) ID-Gerber, der insbesondere als Schlüssel für das Schließsystem dient, zu starten. Durch einen weiteren Näherungssensor kann zwischen einer Annäherung von einer Türgriffaußenseite und einer Türgriffinnenseite messtechnisch unterschieden werden. Vorzugsweise sind die Näherungssensoren als kapazitive Sensoren ausgestaltet, die besonders robust und wartungsfrei sind. Durch den Einsatz eines Hall-Sensors lässt sich die Lage des Türgriffes zu einem Türgriffträger zuverlässig feststellen. Idealerweise ist der Hall-Sensor an einem Arbeitsende des Türgriffs angeordnet, da dieses den größten Verstellweg bei einer Betätigung durchläuft.

Bevorzugt kann im Rahmen der Erfindung vorgesehen sein, dass wenigstens ein Näherungssensor als kapazitiver Sensor mit einer Elektrodenfläche ausgestaltet ist, wobei insbesondere die Elektrodenfläche durch die Leiterplatte ausgebildet ist. Damit kann dieser Näherungssensor besonders einfach und kostengünstig hergestellt werden.

Vorteilhaft ist es zudem, wenn die Elektronikeinheit mit SMD-Bauteilen, insbesondere beidseitig, bestückt ist. Hierdurch kann eine besonders (geometrisch) kompakte und automatisch gefertigte Elektronikeinheit hergestellt werden. Diese Elektronikeinheit kann auch bei kleinen Türgriffen oder Türgriffen mit einer kleinen Ausnehmung zum Einsatz kommen.

Ebenfalls Gegenstand der Erfindung ist ein Türgriffsystem mit einem Türgriff nach einem der vorherigen Ansprüche. Hierbei ist vorgesehen, dass ein Griffträger vorhanden ist, der an einer Innenseite eines beweglichen Teils, wie bspw. einer Tür oder einer Klappe, vom Fahrzeug anordbar ist, um den Türgriff betätigbar am Fahrzeug zu befestigen. Damit bringt das erfindungsgemäße Türgriffsystem die gleichen Vorteile mit sich, wie sie ausführlich mit Bezug auf den zuvor beschriebenen erfindungsgemäßen Türgriff offenbart worden sind.

Zudem kann das Türgriffsystem geeignet sein, eine Tür, Klappe oder Motohaube (als bewegliches Teil) besonders einfach öffnen zu können. Dabei kann eine einfache Zugbewegung am Türgriff zum Öffnen des beweglichen Teils ausreichen. Idealerweise ist der Türgriff somit als Ziehgriff, insbesondere Fahrzeugziehgriff, ausgestaltet.

Die Erfindung betriff auch ein Fahrzeug, insbesondere KFZ, mit zumindest einem erfindungsgemäßen Türgriff und/oder Türgriffsystem. Ebenfalls Gegenstand der Erfindung ist ein Verfahren zur Fertigung eines Türgriffs, nach einem der entsprechenden Ansprüche, für ein Fahrzeug mit einem Basisteil, welches eine Ausnehmung mit wenigstens einer Seitenwandung aufweist, wobei in der Ausnehmung eine Elektronikeinheit anordbar ist, wobei die Elektronikeinheit eine Leiterplatte aufweist, die mit elektronischen Bauteilen bestückbar ist, und wobei eine Kontaktierung der Leiterplatte durch zumindest eine Leitung erfolgt, und durch diese Leitung mit der fahrzeugseitigen Elektrik verbindbar ist. Hierbei ist vorgesehen, dass zumindest die folgenden Schritte ausgeführt werden:
a) Einlegen der Elektronikeinheit in die Ausnehmung des Basisteils
b) Vergießen der Ausnehmung mit der eingelegten Elektronikeinheit durch Vergussmasse
c) Befestigen eines Deckelteiles auf dem Basisteil. Damit bringt das erfindungsgemäße Zweckmäßigerweise finden die Schritte a) bis c) in zeitlicher Reihenfolge mit oder ohne Überschneidungen statt. Auch ist es im Rahmen der Erfindung vorgesehen, dass die einzelnen Schritte automatisiert durchgeführt werden, um kurze Fertigungszeiten und geringe Kosten zu realisieren. Außerdem bringt das Verfahren die gleichen Vorteile mit sich, wie sie ausführlich mit Bezug auf den Türgriff und/oder das Türgriffsystem beschrieben worden sind.

Ein weiterer Vorteil im Rahmen der Erfindung ist erzielbar, wenn zeitlich nach Schritt a) der folgende Schritt vorgesehen ist:
a1) Greifen eines optischen Anzeigeelementes und Umbiegen des zugehörigen Leiters bis das Anzeigeelemente seine definierte Position außerhalb der Ausnehmung des Basisteils erreicht.

Auch dieser Schritt kann vorzugsweise automatisiert durchgeführt werden. Zweckmäßigerweise erfolgt der Schritt a1) zeitlich nach Schritt a) und vor Schritt b). Besonders vorteilhaft hat es sich herausgestellt, wenn der zugehörigen Leiter des Anzeigeelementes in der Ausnehmung des Basisteils unterhalb der Oberfläche der Vergussmasse das Elektronikteil kontaktiert und/oder umgebogen wird, da dann auch diese Kontaktstelle sicher geschützt untergebracht ist.

Weitere Vorteile, Merkmale und Einzelheiten der Erfindung ergeben sich aus der nachfolgenden Beschreibung, in der unter Bezugnahme auf die Zeichnungen Ausführungsbeispiele der Erfindung im Einzelnen beschrieben sind. Es zeigen:
- Fig. 1: dreidimensionale Ansicht auf einen erfindungsgemäßen Türgriff mit Basisteil und Deckelteil,
- Fig. 2: um 180° gedrehte dreidimensionale Ansicht auf den Türgriff aus Figur 1,
- Fig. 3a: den Türgriff aus Figur 1, jedoch ohne Deckelteil, um die Sicht auf die Ausnehmung im Basisteil freizugeben,
- Fig. 3b: schematische Schnittansicht auf den Übergangsbereich einer Leitung, die aus der Ausnehmung und der Vergussmasse herausragt,
- Fig. 4: vergleichbare Ansicht zu Fig. 3a, wobei bei dem Türgriff die Vergussmasse fehlt,
- Fig. 5: um 180° gedrehte Ansicht auf den erfindungsgemäßen Türgriff aus Figur 4, mit einem eingesetzten Anzeigeelement,
- Fig. 6: dreidimensionale Ansicht der Leitung mit einer Brücke, wobei die Leitung ein Stanzgitter aufweist mit verschiedenen Leitern,
- Fig. 7: dreidimensionale Ansicht der Leitung aus Figur 6 mit einem Trägerelement umhüllt,
- Fig. 8: vergleichbare Ansicht zu Figur 7, wobei jedoch die Leitung gestrichelt bzw. verdeckt im Trägerelement dargestellt ist,
- Fig. 9: dreidimensionale Ansicht einer Elektronikeinheit, unterstützt von einem Trägerelement, an dem auch die Leitung angeordnet ist,
- Fig. 10: vergleichbare Ansicht zu Figur 9, jedoch ohne die Elektronikeinheit,
- Fig. 11: vergleichbare Ansicht zu Figuren 9 und 10, wobei die Leitung, das Trägerelement und die Elektronikeinheit separiert dargestellt sind,
- Fig. 12: Seitenansicht auf ein Trägerelement mit einem Schnitt A-A kurz vor dem Steckerteil durch die Leitungen,
- Fig. 13: erfindungsgemäßes Fahrzeug mit dem erfindungsgemäßen Türgriffsystem und zumindest zwei erfindungsgemäßen Türgriffen und
- Fig. 14: Verfahrensablauf des erfindungsgemäßen Verfahrens.

In den nachfolgenden Figuren werden für die gleichen technischen Merkmale auch von unterschiedlichen Ausführungsbeispielen die identischen Bezugszeichen verwendet.

In den Figuren 1 und 2 ist der erfindungsgemäße Türgriff 10 in dreidimensionaler Ansicht mit einem Basisteil 11 und Deckelteil 12 dargestellt. Dabei verfügt dieser Türgriff 10 über eine Längserstreckung L (die in Figur 4 eingezeichnet ist) und weist ein Arbeitsende 10.1 und ein Lagerende 10.2 auf, die durch ein (Tür-)Blech an einer Tür oder Klappe las bewegliches Teils 101 des Fahrzeuges 100 ragen, um dort mechanisch mit einem Griffträger 91 von dem erfindungsgemäßen Türgriffsystem 90 zusammen zu wirken. Der Türgriffträger 90 sorgt dabei für eine Aufnahme und Befestigung des erfindungsgemäßen Türgriffes 10 (s. Figur 13, in der der Griffträger 91 gestrichelt dargestellt ist, da er sich an der Innenseite der Tür 101 befindet).

Da der erfindungsgemäße Türgriff 10 nicht nur rein mechanisch die Funktionen am Fahrzeug 100 übernimmt, sondern auch einen schlüssellosen Fahrzeugzugang ermöglicht, ist eine Elektronikeinheit 14 im Inneren des Türgriffes 10, insbesondere im Basisteil 11, vorgesehen. Diese Elektronikeinheit 14 ist über zumindest ein Steckerteil 25 mit der fahrzeugseitigen Elektrik 102 kontaktierbar 17.

In den Figuren 3a und 4 wurde das Deckelteil 12 vom Türgriff 10 entfernt, um somit einen Einblick ins Innere freizugeben. Hierbei ist in der Figur 3a gut zu erkennen, dass das Basisteil 11 eine Ausnehmung 13 aufweist, in die die Elektronikeinheit 14 zumindest teilweise oder ganz einsetzbar ist. Die Ausnehmung 13 im Basisteil 11 weist Seitenwandungen 13.1 auf, um somit einen (nach unten) geschlossenen Behälter für die später noch einzufüllende Vergussmasse 23 zu bilden. Wie in der Figur 3a gut zu erkennen ist, weist die Vergussmasse 23 eine ebene Oberfläche 23.1 auf, wobei in einem Übergangsbereich 21 eine Leitung 18 zur Kontaktierung 17 zur elektrischen Verbindung der Elektronikeinheit 14 mit der fahrzeugseitigen Elektrik 102 aus der Vergussmasse 23 herausragt und in diesem Bereich eine Brücke 22 bildet. Durch diese Brücke 22 wird verhindert, dass eine Seitenwandung 13.1 der Ausnehmung 13 im Basisteil 11 unterbrochen wird, um die Leitung 18 an dieser Stelle herauszuführen. Somit kann auch auf eine Abdichtung dieser Stelle verzichtet werden.

In der Figur 3b ist der Übergangsbereich 21 schematisch dargestellt, bei dem die Leitung 18 aus der Oberfläche 23.1 der Vergussmasse 23 heraustritt und eine Seitenwandung 13.1 der Ausnehmung 13 im Basisteil 11 überragt. Dabei ist auch gut der Schnittwinkel α zwischen der Oberfläche 23.1 und der Vergussmasse 23 und der Leitung 18 zu erkennen. Dieser beträgt im vorliegenden Fall vorzugsweise 90°.

In der Figur 4 ist der vergleichbare Türgriff 10 aus Figur 3a jedoch ohne Vergussmasse 23 dargestellt. Dabei ist gut zu erkennen, dass in der Ausnehmung 13 die Elektronikeinheit 14 eingesetzt ist, die später mit Vergussmasse 23 verfüllt wird. Die Elektronikeinheit 14 ist dabei über ein Trägerelement 24 in der Ausnehmung 13 fixiert und wird über die Leitung 18 elektrisch insbesondere mit der fahrzeugseitigen Elektrik 102 verbunden. Die Elektronikeinheit 14 wird über die Öffnung 13.2 der Ausnehmung 13 in das Deckelteil12 eingesetzt.

In der Figur 6 ist die Leitung 18 mit den einzelnen Leitern 18.1 und der ausgeformten Brücke 22 dargestellt. Dabei sind die einzelnen Leiter 18.1 aus einem Stanzgitter 19 hergestellt und umgeformt worden. Zusätzlich weist die Leitung 18 einen Kontakt 27, der als leitfähiger Federkontakt und/oder Rastkontakt ausgestaltet sein kann, um insbesondere ein 100 Deckelteil 12 elektrisch leitend kontaktieren 17 zu können. Da das Deckelteil 12 auch eine Chromschicht oder ein Chromelement aufweisen kann, kann somit die Kontaktierung 17 zwischen der Elektronikeinheit 14 und dem Deckelteil 12 auf besonders einfache Art und Weise hergestellt werden.

In der Figur 7 wurde die Leitung 18 aus Figur 6 mit einem Trägerelement 24 umhüllt, um der dreidimensionalen Form der Leitung 18, insbesondere der ausgeformten Brücke 22, mehr Stabilität zu verleihen. Dabei wurde das Trägerelement 24 um die Leitung 18 bzw. die einzelnen Leiter 18.1 herumgespritzt und bildet ein Spritzgussteil aus Kunststoff, wodurch die einzelnen Leiter 18.1 gleichzeitig elektrisch isoliert sind. Zusätzlich können an dem Trägerelement 24 auch Haltemittel 24.1 vorgesehen sein, um die Elektronikeinheit 14 zumindest teilweise aufnehmen und befestigen zu können.

In den Figuren 7 und 8 ist auch das Steckerteil 25 an einem Ende 18.2 der Leitung 18 angeordnet, welches gleichzeitig mit dem Trägerelement 24 als ein Einspritzgussteil (1K-Spritzssgussteil) herstellbar ist. Auch ist es denkbar, dass dieses Steckerteil 25 separat zum Trägerelement 24 mit der Leitung 18 verbunden wird. An einem anderen Ende 18.3 der Leitung 18 (die beiden Enden 18.2, 18.3 sind in Figur 6 gut zu erkennen) kann eine Kontaktierung 17 mit einer Leiterplatte 15 der Elektronikeinheit 14 stattfinden. Zu diesem Zweck können die einzelnen Leiter 18.1 am Ende 18.3 durch (leitfähige) Bohrungen in der Leiterplatte 15 durchragen, um damit verlötet zu werden. Auch können die Enden 18.3 mit oberflächlichen Lötpads auf der Leiterplatte 15 kontaktiert 17 und verlötet werden, so dass diese nicht durch die Leiterplatte 15 selbst durchragen müssen.

Auch ist es vorstellbar, dass das Trägerelement 24 insgesamt zwei- oder mehrteilig ausgebildet ist, wobei ein erster Teil 24.2 zwischen der Leiterplatte 15 und dem Steckerteil 25 vorgesehen ist, und ein zweiter Teil 24.3 mehr oder weniger die Leiterplatte 15 unterstützt und in der Ausnehmung 13 in dem Basisteil 11 fixiert. Auch ist es denkbar, dass das Trägerelement 24 einteilig ausgestaltet ist, und somit nicht nur die Leitungen 18, sondern gleichzeitig auch die Elektronikeinheit 14 unterstützt.

In den Figuren 9-11 ist nur die Leitung 18, das Trägerelement 24 und die Elektronikeinheit 14 ohne den Türgriff 10 dargestellt, um diese Bauteile besser darstellen zu können.

In der Figur 9 ist die Baueinheit aus Steckerteil 25, Leitung 18 und Trägerelement 24 sowie Elektronikeinheit 14 dargestellt, die als solche in die Ausnehmung 13 im Basisteil 11 eingesetzt wird. Diese Baueinheit ist vormontiert und wird von oben (maschinell) durch die Öffnung 13.2 in der Ausnehmung 13 im Basisteil 11 eingesetzt. Anschließend kann, sofern ein Anzeigeelement 26 vorgesehen ist, dieses über eine Umbiegung des zugehörigen Leiters 18.1 bis zu einer definierten Position außerhalb der Ausnehmung 13 des Basisteils 11, eingesetzt werden. Danach kann diese Baueinheit durch die erwähnte Vergussmasse 23 innerhalb der Ausnehmung 13 verfüllt werden. Da die Ausnehmung 13 einen in sich geschlossenen Behälter mit den umlaufenden Seitenwandungen 13.1 bildet, kann bei diesem Fertigungsschritt keine Vergussmasse 23 auslaufen. Damit ist sichergestellt, dass der (Prozess-)Schritt auch automatisierbar ist und in jedem Fall die Elektronikeinheit 14 mit ausreichender Vergussmasse 23 in der Ausnehmung 13 umhüllt ist.

In der Figur 10 ist die Baugruppe aus Figur 9 ohne die entsprechende Elektronikeinheit 14 dargestellt. Dabei ist gut zu erkennen, dass im ersten Teil 24.2 des Trägerelements 24 auch die Leitungen 18 angeordnet sind, die mit ihren Enden 18.3 zur Kontaktierung 17 der Elektronikeinheit 14 bzw. der Leiterplatte 15 aus dem Trägerelement 24 herausragen. Zumindest an dem zweiten Teil 24.3 des Trägerelements 24 sind Haltemittel 24.1 vorgesehen, die zur Aufnahme und Befestigung der Elektronikeinheit 14 dienen und gleichzeitig auch eine Fixierung in der Ausnehmung 13 des Basisteils 11 vornehmen. In der Figur 10 ist auch gut die Brücke 22 im ersten Teil 24.2 des Trägerelements 24 zu erkennen.

In der Figur 11 ist dann eine quasi Explosionsansicht der Baueinheit aus Figur 9 und 10 dargestellt. Hierbei ist die Leitung 20 mit den einzelnen Leitern 18.1, in Form eines Drahtes 20, dargestellt.

Die Elektronikeinheit 14 weist die Leiterplatte 15 auf, die zumindest an einer Stelle mit einem Knick versehen ist, vorzugsweise mit zwei Knicken versehen ist, um sie idealerweise der Ausnehmung 13 des Basisteils 11 anpassen zu können. Ferner ist die Leiterplatte 15 im vorliegenden Fall beidseitig durch mit sogenannten SMD-Bauteilen bestückt, wodurch eine einfache Fertigung und platzsparende Konstruktion möglich ist. Die Kontaktierung 17 für das Ende 18.3 der Leitung 18 ist in der Figur 11 gut zu erkennen. Außerdem ist zumindest ein Hall-Sensor 28.2 (gestrichelt dargestellt, da er sich auf der anderen Seite der Leiterplatte 15 befindet) am Ende der Leiterplatte 15 vorgesehen, wodurch die Stellung des Türgriffes 10 im Verhältnis zum Griffträger 91 technisch erfassbar ist. Zusätzlich weist die Elektronikeinheit 14 einen Näherungssensor 28, vorzugsweise zwei oder drei, auf, die als kapazitive Elektrodenflächen 28.1 vorgesehen sind. Hierzu können entsprechende Elektrodenflächen 28.1 auf der Leiterplatte 15 ausgebildet sein, wie in Figur 11 dargestellt.

In der Figur 12 ist eine Seitenansicht des Trägerelements 24 mit seinem ersten und zweiten Teil 24.2, 24.3, dargestellt. In dem ersten Teil 24.2 sind auch die einzelnen Leiter 18.1 der Leitungen 18 zwischen der Leiterplatte 15 und der Steckerteil 25 vorgesehen. Die Kontaktierung 17 durch das Ende 18.3 ist im Trägerelement 24 sichtbar. Auch sind die Haltemittel 24.1, die zur Aufnahme der Elektronikeinheit 14 dienen, gut erkenntlich. Oben rechts ist in der Figur 12 der Schnitt A-A dargestellt, der auch das Steckerteil 25 mit den vorhandenen Leitern 18.1 zeigt. An diesem Steckerteil 25 sind auch gut die Rastmittel 25.1 erkennbar. Im inneren des Steckerteils 25 ist strichpunktiert das Dichtmittel 25.2 angedeutet, welches mit einem Gegensteckerteil vom Fahrzeug 100 zusammenwirken kann. In der Figur 13 ist ein erfindungsgemäßes Fahrzeug 100 mit dem erfindungsgemäßen Türgriffsystem 90 gezeigt. Die innerhalb des Fahrzeuges 100 vorgesehenen Bauteile sind strichpunktiert dargestellt. Somit ist der Türgriff 10 im beweglichen Teil 101, der als Fahrertür und Eckfahrertür ausgestaltet ist, angedeutet. Durch einen ID-Geber 93 kann ein schlüsselloser Zugang zum Fahrzeug 100 gewährt werden. Das erfindungsgemäße Türgriffsystem 90 kann Bestandteil eines Keyless-Entry oder Keyless-Go (aktiv oder passiv) sein. Der Türgriff 10 ist innenseitig an dem beweglichen Teil 101 durch den Türgriffträger 91 befestigt. Fahrzeugseitige Elektrik 102 kann innerhalb der beweglichen Teile 101 oder auch im Motorraum vorgesehen sein. Beim arretieren der Türen 101 können mit elektromechanischen Schlösser 92 oder rein mechanische Schlösser 92 vorgesehen sein.

In der Figur 14 ist der Verfahrensablauf des erfindungsgemäßen Fertigungsverfahrens mit den Schritten a) bis c) und dem optionalen Schritt a1) dargestellt.

Die voranstehende Erläuterung der Ausführungsformen beschreibt die vorliegende Erfindung ausschließlich im Rahmen von Beispielen. Selbstverständlich können einzelne Merkmale der Ausführungsformen, sofern technisch sinnvoll, frei miteinander kombiniert werden, ohne den Rahmen der vorliegenden Erfindung, wie er durch die beigefügten Ansprüche definiert ist, zu verlassen.

### Bezugszeichenliste

- 10: Türgriff
- 10.1: Arbeitsende
- 10.2: Lagerende
- 11: Basisteil
- 12: Deckelteil
- 13: Ausnehmung
- 13.1: Seitenwandung
- 13.2: Öffnung
- 14: Elektronikeinheit
- 15: Leiterplatte
- 16: Elektronische Bauteile, insbesondere SMD-Bauteile
- 17: Kontaktierung
- 18: Leitung
- 18.1: Leiter
- 18.2: Ende, erstes Ende
- 18.3: Ende, zweites Ende
- 19: Stanzgitter

- 20: Draht
- 21: Übergangsbereich
- 22: Brücke
- 23: Vergussmasse
- 23.1: Oberfläche
- 24: Trägerelement
- 24.1: Haltemittel
- 24.2: erster Teil
- 25: Steckerteil
- 25.1: Rastmittel
- 25.2: Dichtmittel
- 26: Anzeigeelement
- 26.1: Gehäuse
- 26.2: Lichtquelle, LED oder OLED
- 27: Kontakt, elektrisch für 12
- 28: Näherungssensor, insbesondere kapa. Sensor
- 28.1: Elektrodenfläche von 28
- 28.2.: Hall-Sensor
- 29: Türgriffinnenseite

- 30: Türgriffaußenseite

- 90: Türgriffsystem
- 91: Griffträger
- 92: Schloss für 101
- 93: ID-Geber

- 100: Fahrzeug, insbesondere KFZ
- 101: bewegliches Teil, wie z. B. Tür oder Klappe
- 102: fahrzeugseitige Elektrik

- L: Längserstreckung
- α: Schnittwinkel

## Patentansprüche

1. Türgriff (10) für ein Fahrzeug (100) mit einem Basisteil (11), welches eine Ausnehmung (13) mit wenigstens einer Seitenwandung (13.1) aufweist,
wobei in der Ausnehmung (13) eine Elektronikeinheit (14) anordbar ist, und
wobei die Elektronikeinheit (14) eine Leiterplatte (15) aufweist, die mit elektronischen Bauteilen (16) bestückbar ist, und
wobei eine Kontaktierung (17) der Leiterplatte (15) durch zumindest eine Leitung (18) erfolgt, und
durch diese Leitung (18) mit der fahrzeugseitigen Elektrik (102) verbindbar ist,
**dadurch gekennzeichnet,**
**dass** die Leitung (18) in einem Übergangsbereich (21) aus der Ausnehmung (13) ragt, und wenigstens eine Seitenwandung (13.1) der Ausnehmung (13) überragt,
wobei die Leitung in dem Übergangsbereich nicht durch eine Seitenwandung der Ausnehmung des Basisteils durchgeführt wird,
wobei ein optisches Anzeigeelement (26) vorhanden ist,
wobei das Anzeigeelement (26) am Basisteil (11) außerhalb der Ausnehmung (13) angeordnet ist.

2. Türgriff (10) für ein Fahrzeug (100) nach Anspruch 1,
**dadurch gekennzeichnet,**
**dass** die Leitung (18) im Übergangsbereich (21) aus der Ausnehmung (13) eine Brücke (22) bildet, um wenigstens eine Seitenwandung (13.1) zu überragen.

3. Türgriff (10) nach einem der vorherigen Ansprüche,
**dadurch gekennzeichnet,**
**dass** die in der Ausnehmung (13) angeordnete Elektronikeinheit (14) zumindest teilweise mit Vergussmasse (23), die vorzugsweise in die Ausnehmung (13) einfüllbar ist, überdeckt ist,
wobei insbesondere die Leitung (18) im Übergangsbereich (21) aus der Vergussmasse (23) ragt, und vorzugsweise einen Schnittwinkel (α) zwischen der Leitung (18) und einer Oberfläche (23.1) der Vergussmasse (23) von größer 25°, bevorzugt 35°, besonders bevorzugt 60°, ideal größer 80° aufweist.

4. Türgriff (10) nach einem der vorherigen Ansprüche,
**dadurch gekennzeichnet,**
**dass** die Ausnehmung (13) im Basisteil (11) eine Längserstreckung (L) aufweist, wobei insbesondere bei einer horizontalen Ausrichtung der Längserstreckung (L) die Ausnehmung (13) im Basisteil (11) eine nach obenhin gerichtete Öffnung (13.2) aufweist, und/oder
**dass** die Oberfläche (23.1) der Vergussmasse (23) im Wesentlichen parallel zur Längserstreckung (L) ausgerichtet ist, und/oder
**dass** die Vergussmasse (23) zumindest teilweise oder vollständig die vorhandene Öffnung (13.2) verschließt.

5. Türgriff (10) nach einem der vorherigen Ansprüche,
**dadurch gekennzeichnet,**
**dass** ein Trägerelement (24) vorhanden ist, der die Leitung (18) im Übergangsbereich (21) unterstützt, und/oder
**dass** das Trägerelement (24) die Leitung (18) zwischen Leiterplatte (15) und einem Steckerteil (25) vollständig unterstützt, und/oder
**dass** das Trägerelement (24) die Elektronikeinheit (14), insbesondere die Leiterplatte (15) unterstützt.

6. Türgriff (10) nach einem der vorherigen Ansprüche,
**dadurch gekennzeichnet,**
**dass** die Leitung (18) wenigstens einen elektrischen Leiter (18.1) als Strompfad aufweist, vorzugsweise wenigstens zwei Leiter (18.1) aufweist, und/oder wobei die einzelnen Leiter (18.1) der Leitung (18) von einander galvanisch getrennt sind, und/oder
wobei die Leitung (18) zumindest zwei Enden (18.2, 18.3) aufweist, wobei zumindest die Enden (18.2, 18.3) der Leitung (18) galvanisch veredelt sind, und/oder wobei die Leitung (18) dreidimensional, insbesondere teilweise zu einer Brücke (22), ausgeformt sind
und/oder dass die Leitung (18) als ein Stanzgitter (19) aus einem Metallblech mit zumindest einem Leiter (18.1) ausgestaltet ist, und/oder
**dass** zumindest ein Leiter (18.1) der Leitung (18) elektrisch leitenden Draht (20) aufweist, wobei optional ein Draht (20) eines Leiters (18.1) mehradrig ausgestaltet ist.

7. Türgriff (10) nach einem der vorherigen Ansprüche,
**dadurch gekennzeichnet,**
**dass** die Leitung (18) zumindest teilweise mit Kunststoff umspritzt ist und dieses Spritzgussteil das Trägerelement (24) bildet, und/oder
wobei das Trägerelement (24) zumindest zwischen den Enden (18.2) der Leitung (18) vorhanden ist, und/oder
wobei das Trägerelement (24) Halteelemente aufweist, die zur Unterstützung und/oder der Aufnahme der Elektronikeinheit (14), insbesondere der Leiterplatte (15), in der Ausnehmung (13) des Basisteils (11) dienen.

8. Türgriff (10) nach einem der vorherigen Ansprüche,
**dadurch gekennzeichnet,**
**dass** an zumindest einem Ende (18.2) der Leitung (18) ein Steckerteil (25) vorhanden ist, und/oder
wobei das Ende (18.2) der Leitung (18) in das Steckerteil (25) hineinragt, und/oder wobei das Steckerteil (25) ein Rastmittel (25.1) aufweist, um insbesondere mit einem fahrzeugseitigen Gegenstecker formschlüssig verrasten zu können, und/oder wobei das Steckerteil (25) ein Dichtungsmittel aufweist, um insbesondere feuchtigkeitsgeschützt mit einem fahrzeugseitigen Gegenstecker koppelbar zu sein, und/oder
wobei das Basisteil (11) zumindest teilweise oder ganz das Steckerteil (25) bildet.

9. Türgriff (10) nach einem der vorherigen Ansprüche,
**dadurch gekennzeichnet,**
**dass** das Anzeigeelement (26) mit der Leitung (18) elektrisch verbunden ist, und/oder wobei das Anzeigeelement (26) baulich getrennt zur Elektronikeinheit (14), insbesondere der Leiterplatte (15), ausgestaltet ist.

10. Türgriff (10) nach einem der vorherigen Ansprüche,
**dadurch gekennzeichnet,**
**dass** zumindest ein Leiter (18.1) der Leitung (18) als elektrischer Kontakt (27), insbesondere als leitfähiger Federkontakt und/oder Rastkontakt, aus dem Trägerelement (24) herausragt, um ein Deckelteil (12) für das Basisteil (11) elektrisch leitend zu kontaktieren (17),
wobei vorzugsweise dieser elektrische Kontakt (27) mit dem Leiter (18.1) der Leitung (18) verschweißt, verlötet, verpresst und/oder vercrimpt ist.

11. Türgriff (10) nach einem der vorherigen Ansprüche,
**dadurch gekennzeichnet,**
**dass** die Elektronikeinheit (14) zumindest einen Näherungssensor (28), insbesondere einen kapazitiven Sensor, eine Antenne, einen Hall-Sensor, einen Beschleunigungssensor, einen Temperatursensor oder eine Steuereinheit aufweist, wobei vorzugsweise die Elektronikeinheit (14) wenigstens zwei Näherungssensor (28), insbesondere kapazitive Sensoren, aufweist, nämlich einen Näherungssensor (28) für eine Türgriffinnenseite (29) und einen Näherungssensor (28) für eine Türgriffaußenseite (30) aufweist
und/oder dass wenigstens ein Näherungssensor (28) als kapazitiver Sensor (28) mit einer Elektrodenfläche (28.1) ausgestaltet ist,
wobei insbesondere die Elektrodenfläche durch die Leiterplatte (15) ausgebildet ist.

12. Türgriff (10) nach einem der vorherigen Ansprüche,
**dadurch gekennzeichnet,**
**dass** die Elektronikeinheit (14) mit SMD-Bauteilen (14), insbesondere beidseitig, bestückt ist, und/oder
wobei das Anzeigeelement (26) zumindest eine LED oder OLED (26.2) aufweist, das sichtbares Licht in vorzugsweise unterschiedlich, steuerbaren Farben ausstrahlt, und/oder
wobei insbesondere das Anzeigeelement (26) ein zumindest teilweise lichtdurchlässiges Gehäuse (26.1) aufweist.

13. Türgriffsystem (90) mit einem Türgriff (10) nach einem der vorherigen Ansprüche,
**dadurch gekennzeichnet,**
**dass** ein Griffträger (91) vorhanden ist, der an einer Innenseite eines beweglichen Teils (101), wie beispielsweise einer Tür oder einer Klappe, vom Fahrzeug (100) anordbar ist, um den Türgriff (10) betätigbar am Fahrzeug (100) zu befestigen.

14. Verfahren zur Fertigung eines Türgriffs (10) nach einem der vorherigen Ansprüche für ein Fahrzeug (100) mit einem Basisteil (11), welches eine Ausnehmung (13) mit wenigstens einer Seitenwandung (13.1) aufweist,
wobei in der Ausnehmung (13) eine Elektronikeinheit (14) anordbar ist, und
wobei die Elektronikeinheit (14) eine Leiterplatte (15) aufweist, die mit elektronischen Bauteilen (16) bestückbar ist, und
wobei eine Kontaktierung (17) der Leiterplatte (15) durch zumindest eine Leitung (18) erfolgt, und
durch diese Leitung (18) mit der fahrzeugseitigen Elektrik (102) verbindbar ist,
**dadurch gekennzeichnet,**
**dass** zumindest die folgenden Schritte ausgeführt werden:
a) Einlegen der Elektronikeinheit (14) in die Ausnehmung (13) des Basisteils (11)
b) Vergießen der Ausnehmung (13) mit der eingelegten Elektronikeinheit (14) durch Vergussmasse (23)
c) Befestigen eines Deckelteiles (12) auf dem Basisteil (11).

15. Verfahren zur Fertigung eines Türgriffs (10) nach dem vorherigen Anspruch,
wobei ein optisches Anzeigeelement (26) für den Türgriff (10) vorhanden ist, und
wobei das Anzeigeelement (26) über zumindest einen Leiter (18.1) mit der Leitung (18) elektrisch verbunden ist,
**dadurch gekennzeichnet,**
**dass** zeitlich nach Schritt a) der folgende Schritt vorgesehen ist:
a1) Greifen eines optischen Anzeigeelementes (26) und Umbiegen des zugehörigen Leiters (18.1) bis das Anzeigeelemente (26) seine definierte Position außerhalb der Ausnehmung (13) des Basisteils (11) erreicht.

## Claims

1. Door handle (10) for a vehicle (100) with a base part (11) which has a recess (13) with at least one side wall (13.1),
wherein an electronic unit (14) can be arranged in the recess (13), and
wherein the electronic unit (14) has a printed circuit board (15) which can be fitted with electronic components (16), and
wherein a contact (17) of the printed circuit board (15) is provided by at least one line (18), and
can be connected to the vehicle's electrical system (102) through this line (18),
**characterized in that,**
the line (18) protrudes from the recess (13) in a transition region (21) and projects beyond at least one side wall (13.1) of the recess (13)
wherein the line in the transition area does not pass through a side wall of the recess in the base part,
wherein an optical display element (26) is present,
wherein the display element (26) is arranged on the base part (11) outside the recess (13).

2. Door handle (10) for a vehicle (100) according to claim 1,
**characterized in that**
the line (18) forms a bridge (22) in the transition region (21) from the recess (13) in order to project beyond at least one side wall (13.1).

3. Door handle (10) according to one of the preceding claims,
**characterized in that**
the electronic unit (14) arranged in the recess (13) is at least partially covered with potting compound (23), which can preferably be filled into the recess (13), wherein, in particular, the line (18) protrudes from the potting compound (23) in the transition region (21) and preferably has an intersection angle (α) between the line (18) and a surface (23.1) of the potting compound (23) of greater than 25°, preferably 35°, particularly preferably 60°, ideally greater than 80°.

4. Door handle (10) according to one of the preceding claims,
**characterized in that**
the recess (13) in the base part (11) has a longitudinal extension (L),
the recess (13) in the base part (11) having an upwardly directed opening (13.2), in particular when the longitudinal extension (L) is aligned horizontally, and/or
the surface (23.1) of the potting compound (23) is oriented substantially parallel to the longitudinal extension (L), and/or
that the potting compound (23) at least partially or completely closes the existing opening (13.2).

5. Door handle (10) according to one of the preceding claims,
**characterized in that**
a support element (24) is present, which supports the line (18) in the transition region (21), and/or
the support element (24) fully supports the line (18) between the printed circuit board (15) and a connector part (25), and/or
the support element (24) supports the electronic unit (14), in particular the printed circuit board (15).

6. Door handle (10) according to one of the preceding claims,
**characterized in that**
the line (18) has at least one electrical conductor (18.1) as a current path,
preferably has at least two conductors (18.1), and/or
wherein the individual conductors (18.1) of the line (18) are electrically isolated from one another, and/or
the line (18) having at least two ends (18.2, 18.3), at least the ends (18.2, 18.3) of the line (18) being electroplated, and/or
wherein the line (18) is shaped three-dimensionally, in particular partially to form a bridge (22)
and/or that the line (18) is designed as a punched grid (19) made of a metal sheet with at least one conductor (18.1), and/or
at least one conductor (18.1) of the line (18) has electrically conductive wire (20), wherein optionally a wire (20) of a conductor (18.1) is multicore.

7. Door handle (10) according to one of the preceding claims,
**characterized in that**
the line (18) is at least partially overmolded with plastic and this injection-molded part forms the support element (24), and/or
wherein the support element (24) is present at least between the ends (18.2) of the line (18), and/or
wherein the support element (24) has retaining elements which serve to support and/or accommodate the electronic unit (14), in particular the printed circuit board (15), in the recess (13) of the base part (11).

8. Door handle (10) according to one of the preceding claims,
**characterized in that**
a connector part (25) is present at at least one end (18.2) of the line (18), and/or
wherein the end (18.2) of the line (18) projects into the connector part (25), and/or
wherein the connector part (25) has a latching means (25.1) in order to be able to latch positively in particular with a mating plug on the vehicle, and/or
wherein the connector part (25) has a sealing means in order to be able to be coupled to a mating plug on the vehicle in particular in a moisture-protected manner, and/or
wherein the base part (11) at least partially or completely forms the connector part (25).

9. Door handle (10) according to one of the preceding claims,
**characterized in that**
the display element (26) is electrically connected to the line (18), and/or
wherein the display element (26) is structurally separate from the electronic unit (14), in particular the printed circuit board (15).

10. Door handle (10) according to one of the preceding claims,
**characterized in that**
at least one conductor (18.1) of the line (18) protrudes from the support element (24) as an electrical contact (27), in particular as a conductive spring contact and/or latching contact, in order to make electrically conductive contact (17) with a cover part (12) for the base part (11),
wherein this electrical contact (27) is preferably welded, soldered, crimped and/or crimped to the conductor (18.1) of the line (18).

11. Door handle (10) according to one of the preceding claims,
**characterized in that**
the electronic unit (14) has at least one proximity sensor (28), in particular a capacitive sensor, an antenna, a Hall sensor, an acceleration sensor, a temperature sensor or a control unit,
wherein preferably the electronic unit (14) has at least two proximity sensors (28), in particular capacitive sensors, namely a proximity sensor (28) for a door handle inner side (29) and a proximity sensor (28) for a door handle outer side (30) and/or that at least one proximity sensor (28) is designed as a capacitive sensor (28) with an electrode surface (28.1),
wherein in particular the electrode surface is formed by the printed circuit board (15).

12. Door handle (10) according to one of the preceding claims,
**characterized in that**
the electronic unit (14) is fitted with SMD components (14), in particular on both sides, and/or
wherein the display element (26) comprises at least one LED or OLED (26.2) which emits visible light in preferably differently controllable colors, and/or
wherein, in particular, the display element (26) has an at least partially translucent housing (26.1).

13. Door handle system (90) comprising a door handle (10) according to any of the preceding claims,
**characterized in that**
a handle carrier (91) is provided, which can be arranged on an inner side of a movable part (101), such as a door or a flap, of the vehicle (100) in order to fasten the door handle (10) to the vehicle (100) in an operable manner.

14. Method for manufacturing a door handle (10) according to one of the preceding claims for a vehicle (100) with a base part (11), which has a recess (13) with at least one side wall (13.1),
wherein an electronic unit (14) can be arranged in the recess (13), and
wherein the electronic unit (14) has a printed circuit board (15) which can be fitted with electronic components (16), and
wherein a contact (17) of the printed circuit board (15) is made by at least one line (18), and
can be connected to the vehicle's electrical system (102) through this line (18),
**characterized in that**
at least the following steps are carried out:
a) Inserting the electronics unit (14) into the recess (13) of the base part (11)
b) Potting the recess (13) with the inserted electronic unit (14) using potting compound (23)
c) Attach a cover part (12) to the base part (11).

15. A method of manufacturing a door handle (10) according to the preceding claim,
wherein an optical display element (26) is provided for the door handle (10), and
wherein the display element (26) is electrically connected to the line (18) via at least one conductor (18.1),
**characterized in that**
the following step is provided after step a):
a1) Gripping an optical display element (26) and bending the associated conductor (18.1) until the display element (26) reaches its defined position outside the recess (13) of the base part (11).

## Revendications

1. Poignée de porte (10) pour un véhicule (100) avec une partie de base (11), qui présente
un évidement (13) avec au moins une paroi latérale (13.1),
une unité électronique (14) pouvant être disposée dans l'évidement (13), et
l'unité électronique (14) présentant une carte de circuit imprimé (15) qui peut être équipée de composants électroniques (16), et
un contact (17) de la carte de circuit imprimé (15) étant effectuée par au moins une ligne (18), et
peut être relié par cette ligne (18) au système électrique (102) du véhicule,
**caractérisé en ce que,**
la ligne (18) dépasse de l'évidement (13) dans une zone de transition (21), et dépasse au moins une paroi latérale (13.1) de l'évidement (13)
dans lequel la ligne dans la zone de transition ne passe pas à travers une paroi latérale de l'évidement de la partie de base,
un élément d'affichage optique (26) étant présent,
l'élément d'affichage (26) étant disposé sur la partie de base (11) à l'extérieur de l'évidement (13).

2. Poignée de porte (10) pour un véhicule (100) selon la revendication 1,
**caractérisé en ce que**
la ligne (18) forme un pont (22) dans la zone de transition (21) à partir de l'évidement (13), afin de dépasser au moins une paroi latérale (13.1).

3. Poignée de porte (10) selon l'une des revendications précédentes,
**caractérisé en ce que**
l'unité électronique (14) disposée dans l'évidement (13) est au moins partiellement recouverte de masse de scellement (23), qui peut de préférence être remplie dans l'évidement (13),
la ligne (18) dépassant notamment de la masse de scellement (23) dans la zone de transition (21), et présentant de préférence un angle de coupe (α) entre la conduite (18) et une surface (23.1) de la masse de scellement (23) supérieur à 25°, de préférence à 35°, de manière particulièrement préférée à 60°, idéalement supérieur à 80°.

4. Poignée de porte (10) selon l'une des revendications précédentes,
**caractérisé en ce que**
l'évidement (13) dans la partie de base (11) présente une extension longitudinale (L), où, en particulier dans le cas d'une orientation horizontale de l'extension longitudinale (L), l'évidement (13) dans la partie de base (11) présente une ouverture (13.2) orientée vers le haut, et/ou
la surface (23.1) de la masse de scellement (23) est orientée essentiellement parallèlement à l'extension longitudinale (L), et/ou
la masse de scellement (23) obture au moins partiellement ou complètement l'ouverture (13.2) existante.

5. Poignée de porte (10) selon l'une des revendications précédentes,
**caractérisé en ce que**
un élément de support (24) qui soutient la ligne (18) dans la zone de transition (21) est prévu, et/ou
l'élément de support (24) soutient complètement la ligne (18) entre la carte de circuit imprimé (15) et une partie de connecteur (25), et/ou
l'élément de support (24) supporte l'unité électronique (14), en particulier la carte de circuit imprimé (15).

6. Poignée de porte (10) selon l'une des revendications précédentes,
**caractérisé en ce que**
la ligne (18) présente au moins un conducteur électrique (18.1) comme trajet de courant, de préférence au moins deux conducteurs (18.1), et/ou
les différents conducteurs (18.1) de la ligne (18) étant séparés galvaniquement les uns des autres, et/ou
la ligne (18) présentant au moins deux extrémités (18.2, 18.3), au moins les extrémités (18.2, 18.3) de la ligne (18) étant galvanisées, et/ou
**en ce que** la ligne (18) est formée en trois dimensions, en particulier partiellement en un pont (22)
et/ou **en ce que** la ligne (18) est conçue comme une grille estampée (19) en tôle métallique avec au moins un conducteur (18.1), et/ou
au moins un conducteur (18.1) de la ligne (18) présente un fil électriquement conducteur (20),
dans lequel, en option, un fil (20) d'un conducteur (18.1) est configuré à plusieurs fils.

7. Poignée de porte (10) selon l'une des revendications précédentes,
**caractérisé en ce que**
la ligne (18) est au moins partiellement surmoulée de matière plastique et cette pièce moulée par injection forme l'élément de support (24), et/ou
l'élément de support (24) étant présent au moins entre les extrémités (18.2) de la ligne (18), et/ou
l'élément de support (24) présentant des éléments de maintien qui servent à soutenir et/ou à recevoir l'unité électronique (14), en particulier la carte de circuit imprimé (15), dans l'évidement (13) de la partie de base (11).

8. Poignée de porte (10) selon l'une des revendications précédentes,
**caractérisé en ce que**
comporte une partie de connecteur (25) à au moins une extrémité (18.2) de la ligne (18), et/ou
l'extrémité (18.2) de la ligne (18) pénétrant dans la partie de connecteur (25), et/ou où la partie de connecteur (25) présente un moyen d'encliquetage (25.1), afin de pouvoir notamment s'encliqueter par complémentarité de forme avec une fiche complémentaire côté véhicule, et/ou
la partie de connecteur (25) présentant un moyen d'étanchéité, afin de pouvoir être couplée, en particulier de manière protégée contre l'humidité, avec un connecteur complémentaire côté véhicule, et/ou
dans lequel la partie de base (11) forme au moins partiellement ou entièrement la partie de connecteur (25).

9. Poignée de porte (10) selon l'une des revendications précédentes,
**caractérisé en ce que**
l'élément d'affichage (26) est relié électriquement à la ligne (18), et/ou
l'élément d'affichage (26) étant conçu de manière séparée de l'unité électronique (14), en particulier de la carte de circuit imprimé (15).

10. Poignée de porte (10) selon l'une des revendications précédentes,
**caractérisé en ce qu'**
au moins un conducteur (18.1) de la ligne (18) dépasse de l'élément de support (24) en tant que contact électrique (27), en particulier en tant que contact à ressort conducteur et/ou contact à encliquetage, afin d'établir un contact électriquement conducteur (17) avec une partie de couvercle (12) pour la partie de base (11),
le contact électrique (27) étant de préférence soudé, brasé, pressé et/ou serti avec le conducteur (18.1) de la ligne (18).

11. Poignée de porte (10) selon l'une des revendications précédentes,
**caractérisé en ce que**
l'unité électronique (14) présente au moins un capteur de proximité (28), en particulier un capteur capacitif, une antenne, un capteur à effet Hall, un capteur d'accélération, un capteur de température ou une unité de commande,
l'unité électronique (14) présentant de préférence au moins deux capteurs de proximité (28), en particulier des capteurs capacitifs, à savoir un capteur de proximité (28) pour un côté intérieur de poignée de porte (29) et un capteur de proximité (28) pour un côté extérieur de poignée de porte (30)
et/ou **en ce qu'**au moins un capteur de proximité (28) est conçu comme un capteur capacitif (28) avec une surface d'électrode (28.1),
dans lequel, en particulier, la surface d'électrode est formée par la carte de circuit imprimé (15).

12. Poignée de porte (10) selon l'une des revendications précédentes,
**caractérisé en ce que**
l'unité électronique (14) est équipée de composants SMD (14), en particulier des deux côtés, et/ou
l'élément d'affichage (26) présentant au moins une LED ou OLED (26.2) qui émet de la lumière visible dans des couleurs de préférence différentes et contrôlables, et/ou
l'élément d'affichage (26) présentant en particulier un boîtier (26.1) au moins partiellement translucide.

13. Système de poignée de porte (90) comprenant une poignée de porte (10) selon l'une des revendications précédentes,
**caractérisé en ce que**
un support de poignée (91) est prévu qui peut être disposé sur un côté intérieur d'une partie mobile (101), telle qu'une porte ou un volet, du véhicule (100), afin de fixer la poignée de porte (10) de manière actionnable sur le véhicule (100).

14. Procédé de fabrication d'une poignée de porte (10) selon l'une des revendications précédentes pour un véhicule (100) comprenant une partie de base (11) qui présente un évidement (13) avec au moins une paroi latérale (13.1),
une unité électronique (14) pouvant être disposée dans l'évidement (13), et
l'unité électronique (14) présentant une carte de circuit imprimé (15) qui peut être équipée de composants électroniques (16), et
un contact (17) de la carte de circuit imprimé (15) étant effectuée par au moins une ligne (18), et
peut être relié par cette ligne (18) au système électrique (102) du véhicule,
**caractérisé en ce que**
au moins les étapes suivantes sont exécuter:
a) mise en place de l'unité électronique (14) dans l'évidement (13) de la partie de base (11)
b) scellement de l'évidement (13) avec l'unité électronique (14) insérée au moyen d'une masse de scellement (23)
c) fixation d'une partie de couvercle (12) sur la partie de base (11).

15. Procédé de fabrication d'une poignée de porte (10) selon la revendication précédente,
dans lequel un élément d'affichage optique (26) est prévu pour la poignée de porte (10), et
l'élément d'affichage (26) étant relié électriquement à la ligne (18) par au moins un conducteur (18.1),
**caractérisé en ce que**
l'étape suivante est prévue chronologiquement après l'étape a) :
a1) saisir un élément d'affichage optique (26) et replier le conducteur correspondant (18.1) jusqu'à ce que l'élément d'affichage (26) atteigne sa position définie à l'extérieur de l'évidement (13) de la partie de base (11).
